# EUROPÄISCHE PATENTSCHRIFT

(11) **EP 0 468 263 B1**
(45) Veröffentlichungstag und Bekanntmachung des Hinweises auf die Patenterteilung: **24.05.1995**
(21) Anmeldenummer: 91111309.0
(22) Anmeldetag: 08.07.1991
(51) Int. Cl.: A63B 49/08, A63B 49/02

(54) **Schläger für Ballspiele, insbesondere Tennisschläger**
Racket for ball games, especially tennis racket
Raquette pour jeux de balles, en particulier raquette de tennis

(30) Priorität: 27.07.1990 DE 4023906; 27.02.1991 DE 4106067
(43) Veröffentlichungstag der Anmeldung: 29.01.1992
(73) Patentinhaber: Kuebler, Siegfried, D-88662 Überlingen (DE)
(72) Erfinder: Kuebler, Siegfried, D-88662 Überlingen (DE)
(74) Vertreter: Hiebsch, Gerhard F., Dipl.-Ing.

(56) Entgegenhaltungen:
- DE-A- 3 627 997
- DE-A- 3 706 554
- DE-A- 3 712 772
- FR-A- 2 547 506
- GB-A- 458 103
- US-A- 4 082 273
- US-A- 4 811 947

## Beschreibung

Die Erfindung betrifft einen Schläger für Ballspiele, insbesondere einen Tennisschläger, nach dem Oberbegriff des Patentanspruches 1.

Tennisschläger sind beispielsweise der DE-A-30 18 354 zu entnehmen. Im Bereich des Handgriffes eingespannt, wurde bei ihnen durch Versuche eine Eigenfrequenz von 25 bis max. 50 Hz festgestellt; unbespannte Tennisschläger Zeigen im allgemeinen geringfügig höhere Werte. Die Frequenz des Gesamtsystems Schläger/Bespannung hat wesentlichen Einfluß auf die damit spielende Hand und damit auch auf das Entstehen des sogenannten Tennisarms.

Einen gattungsbildenden Tennisschläger offenbart die FR-A 2 547 506. Bei diesem ist zur Reduzierung von Schwingungsübertragungen vom Schläger auf den Arm eines Benutzers der Handgriff vom Schlägerhals, also dem eigentlichen Schlagbereich, gänzlich getrennt. In einer dargestellten Ausführung wird der Schlägerhals von zwei in Abstand parallelen Endteilen des streifenartigen Profilstabes gebildet, zwischen welche zwei andere parallele Werkstoffstreifen eingeführt sind, die aus dem Handgriff ragen. Diese beiden Streifenpaare sind durch zwei Bolzen verbunden, welche Unterlagscheiben tragen; letztere befinden sich zwischen dem innenliegenden Streifenpaar des Handgriffes und dem äußeren Streifenpaar des Schlägerrahmens. Jeder dieser -- parallel zur Bespannung und quer zur Schlägerlängsachse verlaufenden -- Bolzen kann zwar als achsenartig bezeichnet werden, beide Bolzen zusammen aber sind lediglich Verbindungsmittel und keine Gelenkstellen. In der anderen Ausgestaltung der FR-A 2 547 506 sind Handgriff und Schlägerhals durch einen axial im Schlägergriff fest verspannten Griffbolzen verbunden, der von jenem Schlagbereich durch zwei Gummiringe getrennt ist; der Griffbolzen lagert in den beiden in Abstand zueinander vorgesehenen Gummiringen, deren einer am Trennende des Schlägerhalses vorgesehen ist, wohingegen sich der andere im Schlägerherz befindet. Zwischen diesen beiden Lagerbereichen durchsetzt der Griffbolzen den Schlägerhals in einem axialen Kanal. Bei dieser Konstruktion wird also versucht, einer Schwingungsübertragung durch das Zwischenschalten von koaxialen Elastikringen zwischen jenen Griffbolzen und den ihn umgebenden Schlägerschaft entgegenzuwirken.

In Kenntnis dieses Standes der Technik hat sich der Erfinder die Aufgabe gestellt, die auf die Hand des Spielers eines gattungsgemäßen Schlägers einwirkenden Einflüsse, insbesondere den beim Ballkontakt entstehenden sogenannten Schlagschock, abzufangen oder zumindest zu mildern, ohne dabei die Vorzüge eines sehr steifen Rahmens aufzugeben, wie sie beispielsweise bei Schlägern nach DE-C-33 43 898 gegeben sind.

Zur Lösung dieser Aufgabe führt die Lehre nach dem unabhängigen Patentanspruch; der Schläger weist im Handgriff dadurch eine Gelenkstelle auf, daß dort beidseits der Schlägerlängsachse jeweils zumindest eine nutartige Einformung vorgesehen ist, deren Tiefstes an einem Stegteil des Schlägers endet, wobei der Stegteil die Lage jener -- beim Stande der Technik durch einen festen Bolzen gelegten -- Achse bestimmt, welche hier eine Gelenkachse bildet. Mit anderen Worten liegt in dem beim Schlagen entstehenden Drehpunkt oder nahe dieses Drehpunktes im Handgriff eine elastische Gelenkstelle, welche das Frequenzverhalten des Schlägers ändert und den Schlagschock kompensiert.

Der genannte Drehpunkt des Schlägers beim Schlagen eines Balles wird in der Fachsprache mit "Pivotdrehpunkt" bezeichnet. An diesem Punkt treten keine Kräfte auf, doch wirkt um ihn ein Drehmoment. Den Schläger beeinflussen -- von diesem Punkte bis zum Schlägerkopf hin gesehen -- beim Ballaufprall Kräfte in Richtung des ankommenden Balles. Vom Drehpunkt zur Griffstirn hin wirken jedoch Kräfte mit entgegengesetzter Richtung. Deshalb versucht ein Schläger bei einem Vorhandschlag aus der Hand herauszukippen, wogegen er bei einem Rückhandschlag in die Handfläche hineinschlägt. Dies ist möglicherweise die Ursache dafür, daß Spieler mit einem sogenannten Tennisarm die Vorhand relativ schmerzfrei schlagen können, daß aber bei einer Rückhand vermehrt Schmerzen auftreten.

Die bevorzugte Stelle für die genannte Gelenkstelle bzw. den Stegteil liegt in einem Bereich von 60 bis 200 mm Entfernung von der Griffstirn. Dies ist auch der Bereich, in dem jener Drehpunkt liegt.

Die in Schlägerlängsachse gemessene Breite der an jenem Stegteil -- bevorzugt beidseits -- angeordneten nutartigen Einformungen kann bis 100 mm betragen, wird aber in der Regel erheblich kürzer sein. Die Tiefe des Stegteils entspricht dabei etwa der Tiefe der Einformung oder Einformrinne, was eine Aufteilung des Schaftquerschnittes in drei etwa gleichbreite Abschnitte voraussetzt.

Bevorzugt werden die beiden Nuten oder Einformungen durch eine Formmasse geringer Biegesteifigkeit ausgefüllt, insbesondere dann, wenn die beiden Nuten oder Einformungen im Griffbereich vorgesehen sind und vom Griffleder überdeckt werden müssen.

Die erfindungsgemäße Aufgabe wird auch durch einen Schläger mit mehreren quer zur Schlägerlängsachse gerichteten parallelen Achsen benachbarter Gelenkstellen gelöst. Dabei soll die Durchbiegung im elastischen Bereich des bin zur ersten Gelenkstelle am Handgriff fest eingespannten Schlägers unter Einwirkung einer Kraft, die kopfwärts in 400 mm Absand von der Gelenkachse entfernt wirkt, 1,2 bis 9 mal so groß sein wie die Durchbiegung eines gelenklosen -- ansonsten aber entsprechend gestalteten -- Schlägers bei fester Einspannung am Handgriff bis zur Gelenkachse sein.

Vorteilhafterweise erfolgt durch die Gelenkstelle/n eine Herabsetzung der Frequenz eines bis zum ersten Gelenk am Griff fest eingespannten Schlägers um √1̅,̅2̅ bis √9 gegenüber einem identischen Schläger ohne Gelenkstelle.

Auch Tennisschläger mit offener, von zwei Profilabschnitten mit einem diese verbindenden Rahmensteg begrenzter Herzzone sowie in deren Bereich überhöhtem Querschnitt, die sich in der Praxis als außergewöhnlich wirkungsvoll erwiesen haben, können durch wenigstens eine derartige Gelenkstelle sogar noch effizienter gestaltet werden.

Von zusätzlicher Bedeutung für die Erfindung ist die Möglichkeit, den Schlägerhals und einen den Handgriff bildenden Schlägerschaft mit wenigstens einem in die Herzzone durchgehenden Schaftspalt zu versehen, der wenigstens abschnittsweise eine beidseits an den Schaftspalt begrenzenden Flächen anliegende elastische Masse als Zwischenschicht oder Zwischenelement zwischen den Schaftstäben enthält. Die Zwischenschicht kann nach einem weiteren Merkmal der Erfindung -- im Querschnitt gesehen -- auch aus mehreren Streifen oder Strängen bestehen, die zwischen sich Hohl- oder Spalträume freilassen. Bei einer besonderen Ausführung ist eun Rundstrang vorgesehen, der die beiden zugeordneten Schaftstäbe in Abstand und die verbleibenden Abschnitte des Schaftspaltes frei hält.

Zudem hat es sich als günstig erwiesen, daß die elastische Masse beidseits an den Schaftspalt begrenzenden Flächen anliegt und die Schaftstäbe in der Schlagrichtung -- zumindest teilweise -- lateral relativ zueinander bewegbar sind.

Die Trennung des Griffes erfolgt bei symmetrischer Schlägerkonstruktion parallel zur Schlagrichtung bzw. senkrecht zur Schlagfläche sowie bevorzugt entlang der Längsachse des Schlägers. Liegt der trennende Schaftspalt außerhalb der Mittellinie, ist kurvenförmig, schräg oder zackenförmig, so sind die erzielbaren Dämpfungsergebnisse zwar nicht ganz so gut, aber immer noch azeptabel. So verläuft nach einem weiteren Merkmal der Erfindung der i.w. rechteckige Querschnitt des Schaftspaltes linear in der Ebene oder Fläche, der Querschnitt kann jedoch auch wellen- oder zackenförmig ausgebildet sein.

Die elastischen Verbindungselemente richtig getrennter Schaft- oder Griffstäbe können -- z. B. aus einer Silikongummischicht -- durchgehend sein. Es ist aber auch denkbar, sie punktförmig oder nur streifenförmig etwa am Schnittrand bzw. den Spaltenden anzuordnen. Diese Verbindungselemente können aus Schlauchstücken, Rundgummischnüren oder anderwärts federnd hergestellt sein. Auch eine teilweise Öffnung, beispielsweise Schlitze, die auch ungefüllt sein kann, ist denkbar; es könnte nur am Griffende eine feste Verbindung bleiben und der darüberliegende Schlitz ein dämpfendes Material enthalten.

Als günstig hat es sich erwiesen, die beschriebene Fläche eben auszubilden. Bei einer besonderen Ausführung ist die Fläche querschnittlich gekrümmt, und es können mehrere Flächen einander zugeordnet sein.

Je nach Ausgestaltung des erfindungsgemäßen Schlägers gelangen querschnittlich lineare oder gekrümmte Flachstäbe aus elastischer Masse zum Einsatz, die -- wie beschrieben -- den Schaftspalt gänzlich oder nur teilweise ausfüllen können.

Es wird also eine elastische Verbindung -- oder Unterbrechung --in den Griff bzw. in dessen Mittellinie gelegt, welche die Torsion im unteren Bereich des Schlägers auffängt und dämpft. Hierdurch werden u. a. die Nachteile bei aufgeschäumten Griffen mit beinahe elastischem Verhalten verhindert, nämlich ein "Weichmachen" des Schlägers in seiner Längsrichtung, wodurch sich die Schwingungsverhältnisse ändern, die Schlagpräzision nachläßt sowie die aufgezählten positiven Eigenschaften eines superharten Schlägers verlorengehen. Wenn der ansonsten aus mehr oder weniger unelastischen Materialien -- beispielsweise Holz, Metall, verpreßte Fasern im Kunststoffbett, Kunststoffe oder Hartschaum -- hergestellte Griff entlang der Mittellinie bzw. Symmetrieachse oder nahe daran etwa senkrecht zur Schlagfläche getrennt und z. B. mit einer elastischen Masse wie Silikongummi wieder verbunden wird, ändert dies die Härte des Schlägers in seiner Längsrichtung ebensowenig wie das Schwingungsverhalten des Schlägers. Letzteres wird auch dann nicht verändert, wenn der Ball in der Längsachse des Schlägers getroffen wird. Bei Bällen aber, die außerhalb dieser Achse die Schlagfläche treffen, entstehen Torsionsschwingungen, die sich zwar der Längsschwingung überlagern, aber danach durch die entstandene relative Bewegung der Schaft- und Griffstäbe gegeneinander über die elastische Zwischenschicht gedämpft und unterdrückt werden sowie weniger in den Schlagarm gelangen können. Die Verbindung der Griffenden durch die Griffkappe, die vornehmlich nicht geteilt ist oder auch aus elastischem Material besteht, und der Einfluß eines umwickelten Griffleders müssen bei der Auswahl der erforderlichen Zwischenlagenelastizität mit berücksichtigt werden. Versuche haben bestätigt, daß so konstruierte Schläger den Aufprallschock bei außermittig getroffenen Bällen reduzieren und ein verbessertes "Ballgefühl" vermitteln. Mit dieser Erfindung können die Nachteile superharter Schläger weitgehend behoben, ihre Vorzüge aber beibehalten werden.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in:
- Fig. 1:: die teilweise wiedergegebene Draufsicht auf einen Tennisschläger mit einem Kopf aus einem hohlen Profilstab sowie mit einem Handgriff an einem Schlägerhals;;
- Fig. 2:: die Seitenansicht zu Fig. 1;
- Fig. 3:: den vergrößerten Querschnitt durch Fig. 1 nach deren Linie III - III;
- Fig. 4:: den vergrößerten Querschnitt durch Fig. 1 nach deren Linie IV - IV;
- Fig. 5,6:: zwei teilweise geschnittene Draufsichten auf gegenüber Fig, 1,2 vergrößerte Handgriffe;
- Fig. 7,8:: verschiedene -- teilweise geschnittene -- Seitenansichten von vergrößerten Handgriffen;
- Fig. 9:: einen vergrößerten Ausschnitt aus Fig. 1 zu einer weiteren Ausführung;
- Fig. 10:: einen Abschnitt der Fig. 9 um 90° gedreht;
- Fig. 11: bis Fig. 15:: vergrößerte Querschnitte durch den Griff gemäß Linie XI - XV in Fig. 10 zu unterschiedlichen Ausführungen.

Ein in den Fig. 1 bis 4 beispielhaft dargestellter Tennisschläger 10 weist einen von einem entsprechend gekrümmten Profilstab 12 gebildeten ovalen Schlägerkopf oder Spannrahmen 14 auf. Der Profilstab 12 des Schlägerkopfes 14 endet beidseits der Schlägerlängsachse M in -- eine offene Herzzone H seitlich begrenzenden - Profilarmen 16, die durch einen Rahmensteg 18 verbunden sind und in einen Schlägerhals 19 übergehen.

An den Schlägerhals 19 schließt ein Handgriff 20 einer Dicke h von etwa 26 bis 32 mm an; diese Dicke h ist am Handgriff 20 ohne Umwicklungsleder 21 und ohne Berücksichtigung einer -- in Fig. 1,2 von diesem überdeckten-- Griffkappe 22 gemessen.

Schlägerkopf 14 und Rahmensteg 18 bestimmen eine Bespannungsfläche Q aus Quersaiten 24 und diese querenden Längssaiten 25. Der bevorzugte Auftreffpunkt A für einen nicht gezeigten Tennisball liegt in Fig. 1 etwa im Kreuzungspunkt der Schlägerlängsachse M mit der Schnittlinie III - III sowie in Fig. 2 etwa in einer Linie K.

Der Schlägerkopf 14 bzw. sein hohler Profilstab 12 ist i.w. von gestreckt ovalem Querschnitt, dessen Seitenwände 26 in einem inneren Abstand a von beispielsweise 8 mm (äußere Breite m etwa 10 mm) verlaufen und in Bogenabschnitte 27 mit einer inneren Profilhöhe b von 20 mm sowie einer äußeren Profilhöhe n von hier etwa 25 mm übergehen.

Dieser Profilstab 12 ist aus einem schlauchartigen Rohling 30 geformt, in dem in den Bogenabschnitten 27 Längsfaserstränge 31 angeordnet sind. Die Enden des Rohlings 30 sind am Schlägerhals 19 so zusammengeführt, daß in diesem und im Handgriff 20 zwei Kammern 29 entstehen. Die beiden Enden des Rohlings 30 bilden gemäß Fig. 4 den oktogonen Querschnitt des Handgriffes 20.

Im Ausführungsbeispiel der Fig. 5 ist der Handgriff 20 aus zwei Teilen 32, 32a hergestellt, die in einem Abstand e durch ein elastisches Zwischenstück 34 verbunden sind. Letzteres umfaßt zwei Querplatten 36 aus Metall oder einem anderen geeigneten Werkstoff sowie einen auf diese fest aufvulkanisierten Gummiblock 38. Dieser bildet eine begrenzt flexible Gelenkstelle, deren Gelenkachse B in einem Abstand t von 60 bis 220 mm zur Stirnfläche 23 der Griffkappe 22 als Griffstirn verläuft. Der Abstand dieser Gelenkachse B vom Ende 15 des Schlägerkopfes 14 ist mit g bezeichnet.

Die in Fig. 6, 7 wiedergegebene Gelenkstelle ist durch beidseits in den Handgriff 20 -- sich zur Griffachse M hin verjüngende --eingeformte Nuten 40 der größten Weite z definiert. Die Nuten 40 sind beispielsweise durch Kunststoffklötze 42 mit geringer Biegesteifigkeit ausgefüllt. Die Tiefe i der Nuten 40 ist in Fig. 7 etwas kürzer als die Dicke c eines stehengebliebenen Zwischensteges 44 des Handgriffes 20; die Oberflächen des Zwischensteges 44 bilden jeweils das Nutentiefste 41. Im übrigen sind Längsstränge 31 des Rohlings 30 um die Nuten 40 herumgelegt, also an der Gelenkstelle nicht unterbrochen.

In Fig. 8 liegt die Gelenkstelle aus dem von den Nuten 40 flankierten Zwischensteg 44 nahe dem Ende des Schlägerhalses 19.

Mißt die Dicke c des durch die Nuten 40 über die Länge z gebildeten Zwischensteges 44 -- der nicht nur die im Ausführungsbeispiel gezeigte Form aufweisen muß - etwa die Hälfte der Dicke h des Handgriffes 20, ist die Durchbiegung bei einer einwirkenden Kraft aufgrund des niedrigeren Trägheitsmoments im Stegquerschnitt je Längeneinheit etwa 4,3 mal so hoch wie die Durchbiegung bei einem vollen Griffquerschnitt, wenn der E-Modul als unverändert angenommen wird; im übrigen ist die Durchbiegung umgekehrt proportional zum Produkt aus Trägheitsmoment x Elastizitätsmodul.

Ist die Stegdicke c nur ein Drittel der Dicke h des Handgriffes 20, so liegt der entsprechende Wert bei 12,5 und wird schließlich bei einem Viertel zwanzigmal so hoch. Diese zunächst berechneten Werte bestätigen sich bei Messungen an entsprechenden Schlägerausführungen, wobei ein bevorzugtes Maß der Stegdicke c dann gegeben ist, wenn diese etwa 4 bis 6 mm mißt, also die Dicke h des Handgriffes 20 des Fünf- bis Achtfache der Stegdicke c beträgt.

Die Gelenkstelle 34 muß ziemlich elastisch wirken, um kleine Frequenzänderungen herbeizuführen. Dies sei an einem Beispiel zur Ausführungsform nach Fig. 5 und 6 erläutert.

Die Dicke c des Steges 44 soll die Hälfte der Griffdicke h des Tennisschlägers 10 betragen, die Weite z sei 20 mm. Der Abstand t von der Griffstirn 23 wird mit 120 mm festgelegt. Der Ball trifft die Bespannung Q an der Stelle A, die im gewählten Beispiel 400 mm entfernt von der Gelenkachse B liegt. Der Einfachheit halber wird angenommen, daß das Trägheitsmoment für den vollen Griffquerschnitt für alle Schlägerquerschnitte -- also über die ganze Schlägerlänge -- unverändert ist, keine Torsionsmomente auftreten und der E-Modul konstant bleibt. Die Berechnung zeigt, daß die Durchbiegung des Tennisschlägers 10 mit der beschriebenen Gelenkstelle 34 unter der wirkenden Ballkraft 1,22 mal so hoch ist wie die eines identischen Schlägers ohne Gelenk. Die Frequenz des Tennisschlägers 10 würde sich dann mit dem reziproken Wert aus der Wurzel der Durchbiegung ändern. Hätte der Tennisschläger 10 eine Frequenz von 80 Hz, würde der mit diesem Gelenk versehene Schläger eine solche von 80 x 1/ _{1.22} Hz vorweisen, also 72,5 Hz.

Ein weiteres Beispiel soll aufzeigen, wie eine größere Frequenzabsenkung möglich ist.

Die Steghöhe c wird mit einem Viertel der Griffdicke h gewählt. Die Breite z sei 100 mm. Im übrigen gelten die Daten des ersten Beispiels.

Die gesuchte Durchbiegung wäre in diesem Fall sechs mal so groß und die gesuchte Frequenz Wurzel aus sechs mal niedriger, also anstatt 80 Hz nur noch 33 Hz. Diese Frequenz bezieht sich auf einen bis zum ersten Gelenk am Handgriff 20 fest eingespannten Tennisschläger 10.

Beim Ausführungsbeispiel der Fig. 9,10 sind der Schlägerhals 19 und der anschließende Schaft des Handgriffes 20 in Richtung der Schlägerlängsachse M symmetrisch geteilt, d. h. jeder der Profil arme 16 setzt sich mit einem eigenen Schaftstab 46ₐ im Handgriff 20 fort, wobei beide Schaftstäbe 46ₐ zusammen die Außenkontur eines Griffschaftes 46 bestimmen und zwischen sich einen Schaftspalt 48 begrenzen, der in Fig. 9 eine elastische Zwischenschicht 50 aufnimmt und eine die Bespannungsfläche Q -- in Fig. 11 bis 14 etwa lotrecht -- querende Ebene E bestimmt.

Beim Ausführungsbeispiel der Fig. 9 bis 11 sind die Schaftstäbe 46ₐ -- von der Gelenkstelle 40/44 abgesehen -- symmetrische Vollprofile mit einem zwischengeschalteten Streifen aus elastischer Masse als ausfüllender Zwischenschicht 50 in dem hier im Querschnitt linearen Schaftspalt 48, wohingegen Fig. 12 querschnittlich unterschiedlich gestaltete Schaftstäbe 46_{b},46_{c} mit zwischen diesen -- in unterschiedlichen Abständen f, g zu den Seitenkonturen 52 -- etwa wellenförmig ausgebildetem Schaftspalt 48_{c} zu erkennen, der von der elastischen Zwischenschicht 50_{c} gänzlich ausgefüllt ist.

Fig. 13 veranschaulicht einen Handgriff 20 mit symmetrisch in der Ebene E in Schaftstäbe 46_{d} geteiltem Hohlprofil mit elastischem Rundstrang 50_{d}. Die Ausführung der Fig. 14 entspricht jener der Fig. 11 mit dem Unterschied, daß die Schaftstäbe 46ₑ Hohlprofile mit jeweils rundum begrenzter Profilkammer 47 sind.

Schließlich zeigt Fig. 15 einen dreiteiligen Griffschaft 46_{f} aus zwei Flankenstäben 54 und einem Kern- oder Mittelstab 55, zwischen denen teilkreisförmig zueinander gekrümmte Zwischenschichten 50ₖ erkennbar sind. Statt der beschriebenen Ebene E sind hier zwei gekrümmte Flächen F zu erkennen.

## Patentansprüche

1. Schläger (10) für Ballspiele, insbesondere Tennisschläger, mit in einem Spannrahmen (14) aus einem Profilstab (12) und diesen ergänzendem Rahmensteg (18) vorgesehener Bespannung (24, 25) sowie mit einem Handgriff (20) an einem Schlägerhals (19) in der bevorzugt eine Symmetriegerade bildenden Schlägerlängsachse (M), wobei das freie Ende des Handgriffes (20) von einer Griffstirn (23) bestimmt ist sowie der Schlager (10) zwischen Spannrahmen (14) und Griffstirn (23) des Handgriffes (20) einen Bereich mit einer Achse aufweist, die parallel zur Bespannung (Q) und quer zur Schlägerlängsachse (M) verläuft,
dadurch gekennzeichnet,
daß im Handgriff (20) beidseits der Schlägerlängsachse jeweils zumindest eine nutartige Einformung (40) vorgesehen ist, deren Tiefstes an einem Stegteil (44) des Schlägers endet, wobei der Stegteil die Lage der Achse bestimmt, die eine Gelenkachse (B) bildet.

2. Schläger nach Anspruch 1, dadurch gekennzeichnet, daß die Mitte des Stegteils (44) oder die Gelenkachse (B) in einem Abstand (t) von 60 mm bis 220 mm von der Griffstirn (23) angeordnet ist.

3. Schläger nach Anspruch 1 oder 2, dadurch gekennzeichnet, daß die in Schlägerlängsachse (M) gemessene Breite (Z) der nutartigen Einformung (40) bis 100 mm beträgt.

4. Schläger nach einem der Ansprüche 1 bis 3, dadurch gekennzeichnet, daß die Dicke (c) des Stegteils (44) höchstens die Hälfte der Griffdicke (h) beträgt, bevorzugt etwa der Tiefe (i) der nutartigen Einformung (40) entspricht.

5. Schläger nach einem der Ansprüche 1 bis 3, dadurch gekennzeichnet, daß die Griffdicke (h) des Handgriffes (20) dem Vier- bis Zehnfachen, bevorzugt dem Fünf- bis Achtfachen, der Dicke (c) des Stegteiles (44) entspricht oder, daß die Dicke (c) des Stegteiles (44) einem Viertel der Griffdicke (h) entspricht.

6. Schläger nach einem der Ansprüche 1 bis 5, dadurch gekennzeichnet, daß die nutartige/n Einformung/en (40) durch eine Formmasse (42) geringer Biegefestigkeit ausgefüllt ist/sind.

7. Schläger nach einem der Ansprüche 1 bis 6, gekennzeichnet durch mehrere axial benachbarte nutartige Einformungen (40).

8. Schläger nach einem der Ansprüche 1 bis 7, dadurch gekennzeichnet, daß die nutartige/n Einformung/en (40) sich zur Griffachse (M) hin verjüngt/verjüngen.

9. Schläger nach einem der Ansprüche 1 bis 8, dadurch gekennzeichnet, daß die Durchbiegung im elastischen Bereich des bis zur ersten Gelenkstelle (34,44) vom Handgriff 20 fest eingespannten Schlägers (10) unter Einwirkung einer Kraft, die kopfwärts in etwa 400 mm Abstand von der Gelenkachse entfernt wirkt, 1,2 bis 9 mal so groß ist wie die Durchbiegung eines gelenklosen, ansonsten entsprechenden Schlägers bei fester Einspannung am Handgriff (20) bis zur Gelenkachse (B).

10. Schläger nach einem der Ansprüche 1 bis 9, dadurch gekennzeichnet, daß der Schlägerhals (19) und der den Handgriff (20) bildende Schlägerschaft einen in die Herzzone (H) durchgehenden Schaftspalt (48,48c,48k) aufweist, der wenigstens abschnittsweise eine beidseits an den Schaftspalt begrenzenden Flächen anliegende elastische Masse (50) als Zwischenelement zwischen Schaftstäben (46a bis 46e;54,55) enthält.

11. Schläger nach Anspruch 10, dadurch gekennzeichnet, daß die Schaftstäbe (46a bis 46e; 54,55) in Schlagrichtung zumindest teilweise relativ zueinander bewegbar sind.

12. Schläger nach Anspruch 10 oder 11, dadurch gekennzeichnet, daß der Schaftspalt (48) eine quer zur Bespannungsfläche (Q) verlaufende Fläche (E,F) bestimmt, wobei gegebenenfalls die quer zur Bespannungsebene verlaufende Fläche (E) eine Symmetrieebene bestimmt.

13. Schläger nach einem der Ansprüche 10 bis 12, dadurch gekennzeichnet, daß die vom Schaftspalt (48k) bestimmte Fläche (F) querschnittlich gekrümmt ist und/oder, daß der Querschnitt des Schaftspaltes (48c) wellen- oder zackenförmig ist.

14. Schläger nach einem der Ansprüche 1 bis 13, gekennzeichnet durch einen Handgriff (20) aus zumindest einem Hohlprofil und/oder durch mehrere Flächen (E,F) bzw. Schaftspalte (48,48c,48k) im Querschnitt des Handgriffes (20).

## Claims

1. Racket (10) for ball games, especially tennis racket, comprising stringing (24, 25) provided in a frame (14) consisting of a shaped bar (12) and a frame web (18) completing the latter, and a handle (20) on a racket shaft (19) along the longitudinal axis (M) of the racket preferably forming a straight line of symmetry, the free end of the handle (20) being defined by a handle end face (23) and the racket (10) having a region between the frame (14) and the handle end (23) of the handle (20) with an axis extending parallel to the stringing (Q) and transversely to the longitudinal axis (M) of the racket, characterised in that at least one groove-like recess (40) is provided in the handle (20) on either side of the longitudinal axis of the racket, the bottom of which ends in a web portion (44) of the racket, the web portion defining the position of the axis forming a hinge axis (B).

2. Racket according to claim 1, characterised in that the centre of the web portion (44) or the hinge axis (B) is arranged at a distance (t) of 60 mm to 220 mm from the handle end (23).

3. Racket according to claim 1 or claim 2, characterised in that the width (Z) of the groove-like recess (40) as measured along the longitudinal axis (M) of the racket is up to 100 mm.

4. Racket according to one of claims 1 to 3, characterised in that the thickness (c) of the web portion (44) is no more than half the thickness (h), and preferably corresponds approximately to the depth (i) of the groove-like recess (40).

5. Racket according to one of claims 1 to 3, characterised in that the thickness (h) of the handle (20) corresponds to four to ten times, preferably five to eight times the thickness (c) of the web portion (44) or that the thickness (c) of the web portion (44) corresponds to a quarter of the handle thickness (h).

6. Racket according to one of claims 1 to 5, characterised in that the groove-like recess/es (40) is/are filled with a moulding compound (42) with low bending strength.

7. Racket according to one of claims 1 to 6, characterised by a plurality of axially adjacent groove-like recesses (40).

8. Racket according to one of claims 1 to 7, characterised in that the groove-like recess/es (40) taper/s towards the handle axis (M).

9. Racket according to one of claims 1 to 8, characterised in that the sag in the elastic region of the racket (10) firmly tensioned up to the first hinge point (34, 44) by the handle (20) under the action of a force acting towards the head at a distance of approximately 400 mm from the hinge axis is 1.2 to 9 times as great as the sag of a racket which is hingeless but which otherwise corresponds thereto with firm tensioning at the handle (20) to the hinge axis (B).

10. Racket according to one of claims 1 to 9, characterised in that the racket shaft (19) and the racket shaft portion forming the handle (20) have a shaft gap (48, 48c, 48k) passing through to the throat zone (H), containing at least in portions an elastic compound (50) bearing on either side against the surfaces defining the shaft gap as an intermediate element between the shaft bar portions (46a to 46e; 54, 55).

11. Racket according to claim 10, characterised in that the shaft bar portions (46a to 46e; 54, 55) can move at least partially relative to one another in the direction of impact.

12. Racket according to claim 10 or claim 11, characterised in that the shaft gap (48) defines a surface (E, F) extending transversely to the stringing surface (Q), the surface (E) extending transversely to the stringing plane optionally defining a plane of symmetry.

13. Racket according to one of claims 10 to 12, characterised in that the surface (F) defined by the shaft gap (48k) has a curved cross section and/or that the cross section of the shaft gap (48c) has an undulating or zig-zag configuration.

14. Racket according to one of claims 1 to 13, characterised by a handle (20) consisting of at least one hollow profile section and/or by a plurality of surfaces (E, F) or shaft gaps (48, 48c, 48k) in the cross section of the handle (20).

## Revendications

1. Raquette (10) pour jeux de balle, en particulier raquette de tennis, comportant un cordage (24, 25) monté dans un cadre de serrage (14) qui est constitué d'une barre profilée (12) et d'une âme de cadre (18) complétant ladite barre profilée, et comportant un manche (20) monté sur un col de raquette (19), qui est placé dans l'axe longitudinal (M) de la raquette, lequel axe forme de préférence une droite symétrique, l'extrémité libre du manche (20) étant définie par un front de manche (23) et la raquette (10) comportant entre le cadre de serrage (14) et le front (23) du manche (20) une zone comportant un axe parallèle au cordage (Q) et perpendiculaire à l'axe longitudinal (M) de la raquette, caractérisée en ce que dans le manche (20), de part et d'autre de l'axe longitudinal de la raquette, est prévu au moins un enfoncement à rainure (40) dont la partie la plus basse se termine au niveau d'un pont (44) de la raquette, le pont définissant la position de l'axe qui forme un axe articulé (B).

2. Raquette selon la revendication 1, caractérisée en ce que le centre du pont (44) ou l'axe articulé (B) est disposé à une distance (t) de 60 à 220 mm du front de manche (23).

3. Raquette selon la revendication 1 ou 2, caractérisée en ce que la largeur (Z) de l'enfoncement à rainure (40), mesurée dans l'axe longitudinal (M) de la raquette, est au maximum de 100 mm.

4. Raquette selon l'une des revendications 1 à 3, caractérisée en ce que l'épaisseur (c) du pont (44) correspond au maximum à la moitié de l'épaisseur de manche (h), et de préférence sensiblement à la profondeur (i) de l'enfoncement à rainure (40).

5. Raquette selon l'une des revendications 1 à 3, caractérisée en ce que l'épaisseur (h) du manche (20) correspond à quatre à dix fois, de préférence cinq à huit fois l'épaisseur (c) du pont (44), ou que l'épaisseur (c) du pont (44) correspond à un quart de l'épaisseur de manche (h).

6. Raquette selon l'une des revendications 1 à 5, caractérisée en ce que l'enfoncement (les enfoncements) à rainure (40) est (sont) rempli(s) avec une matière moulable (42) de faible résistance à la flexion.

7. Raquette selon l'une des revendications 1 à 6, caractérisée par plusieurs enfoncements à rainure (40) axialement contigus.

8. Raquette selon l'une des revendications 1 à 7, caractérisée en ce que l'enfoncement (les enfoncements) (40) s'amincit (s'amincissent) en direction de l'axe (M) du manche.

9. Raquette selon l'une des revendications 1 à 8, caractérisée en ce que la flexion dans la zone élastique de la raquette qui jusqu'au premier point d'articulation (34, 44) est solidement fixée par le manche (20), sous l'effet d'une force qui agit en direction de la tête à environ 400 mm de distance de l'axe articulé, correspond à 1,2 à 9 fois la flexion d'une raquette sans articulation, mais par ailleurs identique lorsqu'elle est solidement fixée au manche (20) jusqu'à l'axe articulé (B) .

10. Raquette selon l'une des revendications 1 à 9, caractérisée en ce que le col de raquette (19) ainsi que la tige de raquette formant le manche (20) présente une fente de tige (48, 48c, 48k), qui se prolonge jusque dans la zone du coeur (H) et qui comporte au moins par tronçon une matière souple (50) adhérant des deux côtés aux surfaces limitant la fente de tige en tant qu'élément intermédiaire entre des barres de tige (46a à 46e, 54, 55).

11. Raquette selon la revendication 10, caractérisée en ce qu'en direction de la frappe les barres de tiges (46a à 46e, 54, 55) sont partiellement au moins relativement mobiles l'une par rapport à l'autre.

12. Raquette selon la revendication 10 ou 11, caractérisée en ce que la fente de tige (48) définit une surface (E, F) qui s'étend perpendiculairement à la surface de cordage (Q), la surface (E) s'étendant perpendiculairement au plan de cordage définissant le cas échéant un plan symétrique.

13. Raquette selon l'une des revendications 10 à 12, caractérisée en ce que la surface (F) définie par la lente de tige (48k) a une section courbe et/ou que la section de la lente de tige (48c) est ondulée ou dentelée.

14. Raquette selon l'une des revendications 1 à 13, caractérisée par un manche (20) comportant au moins un profil creux et/ou par plusieurs surfaces (E,F) ou lentes de tige (48, 48c, 48k) dans la section du manche (20).
